# DEMANDE DE BREVET EUROPEEN

(11) **EP 2 239 205 A1**
(43) Date de publication de la demande: **13.10.2010**
(21) Numéro de dépôt: 09368011.4
(22) Date de dépôt: 09.04.2009
(51) Int. Cl.: B65D 51/28

(54) **Bouchon doseur**

(71) Demandeur: Société Plastrade, 98000 Monaco (MC)
(72) Inventeur: Gilles, Guichon, 06170 Villars sur Var (FR)

(57) **Abrégé**

La présente invention concerne un système de pré dosage à deux pièces permettant de contenir un concentré ; poudre, liquide, ou, granulé et de le libérer à l'intérieur d'un flacon ou d'une bouteille afin de réaliser un mélange à plusieurs composants.
Un premier élément (Fig. 5A) permet la fixation sur une bouteille ou un flacon grace au filetage.
Un réservoir reçoit le concentré.
Un second élément (Fig. 3A) mobile en translation , bizauté en sa partie inférieure ouvre le fond du réservoir au moment de l'utilisation afin de libérer le concentré.

## Description

### SYSTEME SCREWPUSH

La présente invention concerne un système de pré dosage à deux pièces permettant de contenir un concentré ; poudre, liquide ou granulé et de le libérer à l'intérieur d'un flacon ou d'une bouteille afin de réaliser un mélange à plusieurs composants.

L'adjonction de plusieurs composants pour réaliser des mélanges est traditionnellement effectuée à l'aide de plusieurs produits dans des emballages différents.

Le système selon l'invention permet de remédier à cet inconvénient. Il comporte en effet, selon une première caractéristique, un réservoir pouvant contenir un concentré poudre, liquide ou granulé.

Selon une deuxième caractéristique, un filetage intérieur permettant de se visser sur une bouteille minérale de toute contenance.

Une troisième caractéristique, par une action d'appui sur le dessus du réservoir (partie externe), la partie interne extérieure perfore le fond du réservoir et libère le concentré.

Une quatrième caractéristique, par un scellage d'opercule complexe alu/PE nous apportons une garantie totale d'inviolabilité et d'étanchéité de l'ensemble ainsi que la traçabilité par jet d'encre.

Une cinquième caractéristique ; au moment du remplissage des concentrés, celui-ci est fait dans une atmosphère totalement sous azote afin d'éliminer toute trace éventuelle d'humidité ambiante.

Et enfin la sixième caractéristique concerne la présence d'une charnière sur le fond du réservoir et d'un détrompeur entre les deux pièces de manière à garantir la non séparation d'avec le corps de celui-ci.

Ce système de bouchon peut être utilisé pour :
- Les compléments alimentaires,
- L a pharmacie,
- L'industrie alimentaire,
- La chimie, etc.

### Les dessins suivants illustrent l'invention.

La figure 1 illustre l'invention et montre les deux pièces séparées et assemblées.
Les figures 2A et 2B représentent les variantes du réservoir avant et après utilisation.

En référence à ces dessins, le système comporte une enveloppe externe dont l'extérieur est cranté pour faciliter l'action de vissage ainsi qu'une cheminée biseautée afin de trancher le fond du réservoir.

### Dessin suivant Réf 3

Un détrompeur mécanique Fig. 3A permettant de positionner cette enveloppe par rapport au réservoir.

Le système comporte un réservoir dont la partie basse est sécable.

### Dessin suivant Réf 4 - Fig. 4A

Le système comporte une charnière apportant la garantie de non détachement de son opercule. Fig. 5A

Le système comporte trois filets au pas de 9 mm permettant de se visser sur bouteille su commerce (col 30/25). Fig. 6A

Le Système comporte un détrompeur mécanique permettant de se positionner par rapport à l'enveloppe externe. Fig. 7A

Le fonctionnement de notre système est le suivant :
- Prendre le système Screwpush,
- Enlever la feuille alu PE de protection,
- Visser sur la bouteille,
- Appuyer sur le dessus du réservoir,
- Agiter la bouteille
Le système faisant ainsi office de bouchon assure une parfaite étanchéité.

## Revendications

1. Système de pré-dosage à deux pièces, comprenant un réservoir pouvant contenir un concentré, ce réservoir étant prévu pour être adapté sur une bouteille et comportant un fond pouvant être perforé, ainsi qu'une pièce de perforation pour perforer le fond du réservoir, **caractérisé en ce que** cette pièce de perforation est une enveloppe externe montée sur le réservoir et comportant une partie biseauté pour perforer le fond du réservoir par une action d'appui et libérer le concentré dans la bouteille.

2. Système de pré-dosage suivant la revendication 1, **caractérisé en ce que** le réservoir a une contenance de +/-7 cc.

3. Système de pré-dosage suivant l'une des revendications 1 et 2, **caractérisé en ce que** le réservoir comporte un filetage intérieur pour le vissage sur une bouteille d' eau du commerce.

4. Système de pré-dosage suivant l'une des revendications 1 à 3, **caractérisé en ce que** la partie biseautée de la pièce de perforation est coupante.

5. Système de pré-dosage suivant l'une des revendications 1 à 4, **caractérisé en ce que** le réservoir et la pièce de perforation sont ajustés et assurent une parfaite étanchéité avant et après utilisation du réservoir.

6. Système de pré-dosage suivant l'une des revendications 1 à 5, **caractérisé en ce que** le réservoir comprend une partie basse pourvue d'une surépaisseur permettant un effet charnière avec le fond perforable.

7. Système de pré-dosage suivant la revendication 6, **caractérisé en ce que** la partie basse du réservoir est pourvue d'un opercule scellé sur la surépaisseur, l'effet charnière garantissant la non séparation de l'opercule.

8. Système de pré-dosage suivant la revendications 7, **caractérisé en ce que** l'opercule est un complexe aluminium PE assurant une totale inviolabilité et une étanchéité de l'ensemble ainsi que la possibilité de traçabilité par marque jet d'encre.

9. Système de pré-dosage suivant l'une des revendications 1 à 8, **caractérisé en ce que** le réservoir est réalisé en polyéthylène et l'enveloppe extérieure en polypropylène.
